# EUROPÄISCHE PATENTSCHRIFT

(11) **EP 0 239 779 B1**
(45) Veröffentlichungstag und Bekanntmachung des Hinweises auf die Patenterteilung: **23.06.1993**
(21) Anmeldenummer: 87102519.3
(22) Anmeldetag: 23.02.1987
(51) Int. Cl.: F42C 19/10

(54) **Anstichzündhütchen**
Impact igniter
Allumeur fonctionnant par impacts

(30) Priorität: 06.03.1986 DE 3607350
(43) Veröffentlichungstag der Anmeldung: 07.10.1987
(73) Patentinhaber: Dynamit Nobel Aktiengesellschaft, 53839 Troisdorf (DE)
(72) Erfinder: Prasnik, Gottfried, Dr., verstorben (DE); Grommes, Peter-Josef, D-5210 Troisdorf (DE); Kühlbach, Günter, D-5216 Niederkassel (DE)

(56) Entgegenhaltungen:
- EP-A- 0 122 012
- EP-A- 0 159 378
- DE-A- 3 446 751
- DE-C- 310 157

## Beschreibung

Gegenstand der vorliegenden Erfindung ist ein Detonator, mit einem mechanisch auslösbaren Anzündelement entsprechend dem Oberbegriff des Anspruchs 1.

In den bekannten Detonatoren ist das Anzündelement als Anzündhütchen ausgebildet, in dem sich der schlagempfindliche Zündsatz in einem einteiligen Näpfchen befindet; nach Zündung des Zündsatzes dringen die Zündgase bzw. die Flamme über einen oder mehrere Zündkanäle zu einem Verzögerungssatz und bringen diesen zur Zündung, der seinerseits nach dem Durchreagieren einen nachgeschalteten Zündstoff zum Umsatz bringt.

Nachteilig bei Detonatoren mit diesen Anzündelementen wirkt sich der Umstand aus, daß die Zündung des Zündsatzes im allgemeinen mittels einer gefederten Zündnadel erfolgt, die zwar sehr stoßempfindlich ist, jedoch oft bereits noch vor Ablauf der Abbrandzeit des Verzögerungssatzes durch Einwirkung der Federkraft wieder aus dem Detonator herausgerissen wird. Dieser Vorgang bewirkt eine Druckentlastung und kann zum Verlöschen des Abbrandvorganges im Verzögerungssatz führen, so daß es zu Zündversagern kommt. Diese Effekte werden besonders beim Aufprall auf ein nur geringes Hindernis, wie z.B. Strauchwerk oder Äste, beobachtet, während sie beim starken Aufprall des Zünders, z.B. auf harten Boden, dagegen kaum auftreten.

Aus der EP-A-0 122 012 ist des weiteren ein Detonator, insbesondere für die Initiierung von Sprengladungen in Ölbohrlöchern bekannt, bei welchem in der einen Boden aufweisenden Außenhülse eine Innenhülse mit Boden angeordnet ist. Die Innenhülse liegt mit ihrer Wandung an derjenigen der Außenhülse an, wobei sich die Böden beider Hülsen im Abstand voneinander befinden. Die Innenhülse dient als Ladungsbehälter zur Aufnahme des größeren Teils der Ladung des Detonators, nämlich einer Initial- und einer Sekundärsprengstoffladung, während sich der kleinere Teil, nämlich eine weitere Initialsprengstoff- und eine Reibsatzladung, in dem Raum zwischen den beiden Böden befindet. Der Detonator ist durch einen Schlagbolzen mechanisch auslösbar, wobei der Boden der Außenhülse durch den auf ihn auftreffenden Schlagbolzen nicht perforiert oder aufgerissen wird. Der Boden der Innenhülse dient dabei zusätzlich als Amboß für die Verdichtung der Initialsprengstoff- und Reibsatzladung. Die Reibsatzladung, z.B. Siliziumcarbid, pulverförmige Metalle, Aluminiumoxyd und Sand, ist vorgesehen, um mit Hilfe des Schlagbolzens auch dann eine sichere Auslösung des Detonators zu erreichen, wenn der Boden der Außenhülse nicht zerstört werden darf. Letzteres ist erforderlich, um im Falle einer Fehlauslösung den Detonator gefahrlos aus dem Bohrloch entfernen zu können. Ein Verzögerungssatz ist hier nicht vorgesehen.

Es bestand deshalb die Aufgabe, Detonatoren der eingangs genannten Art zu entwickeln, die auch beim Aufschlag auf ein geringes Hindernis auch dann eine einwandfreie Zündung bewirken, wenn die Zündnadel aufgrund der auf sie einwirkenden Federkraft noch vor Ablauf des restlosen Abbrandes eines Verzögerungssatzes aus dem Anzündelement des Detonators wieder herausgerissen wird.

Diese Aufgabe wird durch die im Kennzeichen des Anspruchs 1 angegebenen Merkmale gelöst. Bei dieser erfindungsgemäßen Anordnung liegt ein gerichteter Zündkanal vor, der den Zündstrahl konzentriert bzw. gebündelt auf den Verzögerungssatz richtet, diesen äußerst schnell und zuverlässig zündet und die Anzündung und den Abbrand des Satzes von einer eventuellen vorzeitigen Druckentlastung infolge zurückgehender Zündnadel unabhängig macht.

Die das Anstichzündhütchen umgebende Außenhülse ist relativ dickwandig und besitzt einen dünnen Boden, dessen Wandstärke zwischen 0,05 und 0,15 mm betragen kann. Die Seitenwände können zum Boden hin an Stärke zunehmen; diese Zunahme erfolgt so, daß der Außendurchmesser der Hülse konstant bleibt, während der Innendurchmesser zum Boden hin zunehmend kleiner wird, so daß der Radius des dünnen Bodens entsprechend kleiner wird. Die Wandstärke am Boden der Hülse kann dabei so groß werden wie der Radius des dünnen Bodens.

Die Innenhülse hat einen Außendurchmesser, der dem Innendurchmesser der Außenhülse entspricht. Ihre Wandung liegt formschlüssig fest an der Innenwandung der Außenhülse. Sie ist koaxial innerhalb der Außenhülse so angeordnet, daß ihr Boden mit dem Boden der Außenhülse und deren Wandung einen Hohlraum bildet, in dem der Zündsatz angeordnet ist.

Die Wandungen der Innenhülse sind dünner als die Wandungen der Außenhülse. Die Dicke des Bodens entspricht etwa der Dicke des Bodens der Außenhülse. Die Wandstärke der Seitenwände ist etwas größer als diejenige des Bodens.

Sowohl bei der Innenhülse als auch bei der Außenhülse kann die offene, dem Boden entgegengesetzt liegende Seite nach innen eingebogen werden, so daß diese Hülsenseite, die im folgenden auch als Hülsenmund bezeichnet wird, die Form einer Scheibe mit einer kreisförmigen Öffnung aufweist. Bevorzugt liegt die auf diese Weise umgebogene Seite der Innenhülse formschlüssig direkt auf der entsprechend umgebogenen Seite der Außenhülse auf.

Im allgemeinen entspricht der Durchmesser des Hülsenmundes der Innenhülse. Vorzugsweise ist bei beiden Hülsen der Innendurchmesser kleiner als die Höhe der entsprechenden Hülse.Der Mund der Innenhülse schließt sich vorzugsweise an denjenigen der Außenhülse an.

Als Material für Innen- und Außenhülse kommen Metalle, Metallegierungen oder Kunststoffe in Frage. Bevorzugte Materialien sind Aluminium oder Messing.

Der von der Wandung der Außenhülse und den Böden der Innen- und Außenhülse umgebene Hohlraum enthält einen an sich bekannten Zündsatz aus Oxidations- und Reduktionsmitteln sowie schnell wirksamen Initialsprengstoffen. Der Anteil der Initialsprengstoffe in diesem Zündsatz liegt im allgemeinen zwischen 40 und 60 Gew.-%, je nach gewünschter Auslöseempfindlichkeit. Der gesamte Satz kann sowohl in loser Form als auch durch an sich bekannte Bindemittel zur Fixierung der Komponenten gebunden eingesetzt sein.

Beispiele für einsetzbare Initialsprengstoffe sind Bleiazid, Diazodinitrophenol, Bleitrinitroresorcinat, Tetrazen oder Azotetrazol in Form seiner Schwermetallsalze.

Das gesamte Anstichzündhütchen ist in dem Detonator so angeordnet, daß der Hülsenmund in Richtung des Verzögerungssatzes weist. Er ist innerhalb der Detonatorhülse koaxial mit letzterer angeordnet.

Anhand der beigefügten Zeichnungen wird die Erfindung beispielhaft dargestellt.

Figur 1 zeigt einen Detonator entsprechend dem Stand der Technik, Figur 2 den erfindungsgemäßen Detonator mit Anstichzündhütchen und Figur 3 das Anstichzündhütchen in vergrößerter Darstellung, jeweils im Längsschnitt.

In den Figuren wird mit 2 die Detonatorhülse bezeichnet, in der hintereinander angeordnet sind das Anstichzündhütchen - in Figur 1 als Anzündhütchen 6' ausgebildet -, der Verzögerungssatz 5, der Initialsatz 4 und die Sekundärladung 3. Die Sekundärladung 3 wird vorzugsweise mit einer Schlußscheibe 1 abgedeckt.

In Figur 3 ist die Außenhülse mit 7 und die Innenhülse mit 8 bezeichnet. Zwischen Außen- und Innenhülse befindet sich der Zündsatz 9. Der Hohlraum, in dem dieser Zündsatz 9 angeordnet ist, wird umschlossen vom Boden 10 der Außenhülse 7 und dem Boden 11 der Innenhülse 8 sowie der Wandung der Außenhülse 7.

## Patentansprüche

1. Detonator, mit einem mechanisch auslösbaren Anzündelement zum Zünden eines nachgeordneten Satzes, wobei das Anzündelement aus mindestens einer Außenhülse (7) und einer Innenhülse (8) zusammengesetzt ist, die in die Außenhülse (7) koaxial wandseitig formschlüssig in der Weise eingebracht ist, daß zwischen dem Boden (10) der Außenhülse (7) und demjenigen (11) der Innenhülse (8) ein Hohlraum verbleibt, dessen Seitenwände von der Seitenwand der Außenhülse (7) gebildet werden und der mit einem Zündsatz (9) auf der Basis von schnell reagierenden Initialsprengstoffen gefüllt ist, und bei dem der Boden der Außenhülse (7) der Initiierung zugewandt ist, **dadurch gekennzeichnet,** daß der nachgeordnete Satz ein Verzögerungssatz (5) und das Anzündelement ein Anstichzündhütchen (6) ist und ein gerichteter Zündkanal zum Verzögerungssatz (5) dadurch gebildet ist, daß die Länge der Außenhülse (7) des Anstichzündhütchens (6) größer als ihr Innendurchmesser ist.

2. Detonator nach Anspruch 1, **dadurch gekennzeichnet,** daß die Wandstärke der Außenhülse (7) des Anstichzündhütchens (6) in Richtung des Bodens (10) zum Inneren der Außenhülse (7) hin zunimmt.

3. Detonator nach Anspruch 1 oder 2, **dadurch gekennzeichnet,** daß der Zündkanal zwischen Zündsatz (9) und Verzögerungssatz (5) größer ist als der freie Innendurchmesser des Anstichzündhütchens (6).

## Claims

1. Detonator having a mechanically operable ignition element (6) for detonating a charge arranged after it, with the ignition element being composed of at least an outer casing (7) and an inner casing (8) which is inserted form fittingly in the outer casing (7) with their walls coaxial in such manner that there remains between the base (10) of the outer casing (7) and that (11) of the inner casing (8) a hollow space whose side walls are formed from the side wall of the outer casing (7) and which is filled with a detonation charge (9) based on rapidly reacting initiating explosives, and at which the base of the outer casing (7) is directed towards the initiation, characterised in that the charge arranged thereafter is a delay charge (5) and the ignition element is a primer charge cap (6) and an oriented ignition channel to the delay charge (5) is formed in such manner that the length of the outer casing (7) of the primer charge cap (6) is greater than its internal diameter.

2. Detonator according to claim 1, characterised in that the wall-thickness of the outer casing (7) of the primer charge cap (6) increases in the direction of the base (10) at the interior of the outer casing (7).

3. Detonator according to claim 1 or 2, characterised in that the ignition channel between detonation charge (9) and delay charge (5) is larger than the free internal diameter of the primer charge cap (6).

## Revendications

1. Détonateur avec un élément d'amorçage déclenchable mécaniquement pour la mise à feu d'une composition située en aval, l'élément d'amorçage étant composé d'au moins une enveloppe extérieure (7) et d'une enveloppe intérieure (8), laquelle est agencée dans l'enveloppe extérieure (7), coaxialement et avec liaison par conjugaison de formes côté paroi, de manière telle qu'il subsiste, entre le fond (10) de l'enveloppe extérieure (7) et celui (11) de l'enveloppe intérieure (8), une cavité dont les parois latérales sont formées par la paroi latérale de l'enveloppe extérieure (7) et qui est remplie d'une composition d'ignition (9) à base d'explosifs d'amorçage réagisssant rapidement, le fond de la gaine extérieure (7) étant tourné vers l'amorce, caractérisé par le fait que la composition située en aval est une composition retardatrice (5) et l'élément d'amorçage est une coiffe d'amorçage initial (6), et un canal d'amorçage orienté, allant à la composition retardatrice (5), est formé par le fait que la longueur de l'enveloppe extérieure (7) de la coiffe d'amorçage initial (6) est plus grande que son diamètre intérieur.

2. Détonateur selon revendication 1, caractérisé par le fait que l'épaisseur de paroi de l'enveloppe extérieure (7) de la coiffe d'amorçage initial (6) croît en direction du fond (10), vers l'intérieur de l'enveloppe extérieure (7).

3. Détonateur selon revendication 1 ou 2, caractérisé par le fait que la canal d'ignition entre composition d'ignition (9) et composition retardatrice (5) est plus grand que le diamètre intérieur libre de la coiffe d'amorçage initial (6).
